# FASCICULE DE BREVET EUROPEEN

(11) **EP 0 541 414 B1**
(45) Date de publication et mention de la délivrance du brevet: **02.08.1995**
(21) Numéro de dépôt: 92402786.5
(22) Date de dépôt: 12.10.1992
(51) Int. Cl.: B65D 21/04

(54) **Caisse gerbable ou emboîtable à piliers de support verticaux**
Ineinandersetzbare und stapelbare Kästen mit vertikalen Stützsäulen
Stackable and nestable containers with vertical supporting columns

(30) Priorité: 06.11.1991 FR 9113683
(43) Date de publication de la demande: 12.05.1993
(73) Titulaire: ALLIBERT EQUIPEMENT, F-92748 Nanterre Cedex (FR)
(72) Inventeur: Rech, Jacques, F-78150 Le Chesnay (FR)
(74) Mandataire: Lerner, François

(56) Documents cités:
- BE-A- 681 274
- DE-A- 2 024 684
- US-A- 3 951 265

## Description

L'invention se rapporte à des caisses de manutention, telles en particulier que des bacs "à mottes", de forme générale parallélépipédique à section sensiblement rectangulaire, empilables et emboîtables, du type à piliers de support sensiblement verticaux.

De façon plus précise, la caisse de manutention à laquelle se rapporte l'invention comporte des parois latérales dont certaines au moins comprennent des piliers en "I" sensiblement verticaux faisant saillie à ces parois en partie basse de la caisse, le bord supérieur de ces parois étant susceptible de recevoir lesdits piliers en appui dans une position relative identiquement orientée de deux telles caisses identiques superposées, et de loger ces piliers dans des logements ouverts dans lesdites parois en partie supérieure de la caisse, ceci dans une position relative inversement orientée de deux telles caisses superposées l'une sur l'autre, assurant ainsi l'empilement en appui les unes sur les autres desdites caisses identiquement orientées et l'emboîtement à environ 50 % des caisses les unes dans les autres pour des positions successives inversement orientées des caisses empilées.

Le document BE-A-681274 décrit en outre une caisse de manutention selon le préambule de la revendication 1.

L'invention se rapporte à des perfectionnements à ce type de caisses permettant de les rendre compatibles avec des caisses ou bacs de mêmes dimensions mais simplement gerbables, tout en facilitant et en bloquant entre-elles, tant en position d'emboîtement qu'en position de gerbage, deux caisses identiques superposées conformes à l'invention.

Comme toujours, ce problème de compatibilité d'un nouveau type de caisse, à la fois entre les caisses elles-mêmes et entre lesdites caisses nouvelles et celles déjà existantes, était délicat à résoudre.

Selon l'invention, une solution a été trouvée en prévoyant, sur au moins deux parois opposées de la caisse précitée :
- des nervures verticales de blocage transversal, ces nervures étant formées en partie inférieure et sur la face extérieure de l'une de cesdites deux parois opposées, où les piliers sont disposés à proximité immédiate des angles de la caisse,
- et des encoches verticales propres à recevoir ces nervures, en positions inversement orientées de deux telles caisses superposées, ces encoches étant formées en partie supérieure et dans la face intérieure de la seconde paroi latérale, à côté des logements correspondants.

Pour compléter le blocage transversal vis-à-vis d'une caisse supérieure, le rebord supérieur de la caisse de l'invention présentera en outre, avantageusement, une zone en saillie formée sur la longueur et en partie centrale des parois précitées, l'écartement entre les encoches ou entre les nervures formées sur cesdites parois étant sensiblement égal, ou légèrement supérieur, à la longueur de ladite zone en saillie,

Ainsi, un blocage à la fois longitudinal et transversal pourra-t-il être assuré entre la caisse gerbable/emboîtable de l'invention et les caisses ou bacs déjà existants, uniquement gerbables.

Selon une autre caractéristique de l'invention, la caisse présentera de préférence, à environ 50 % de sa hauteur, un rebord périmétrique sensiblement horizontal, continu, propre à recevoir en appui sur lui une caisse supérieure inversement orientée.

De cette manière, l'appui de deux caisses superposées conformes à l'invention sera-t-il assuré, en position d'emboîtement, par un appui périmétrique du pourtour de fond de la caisse supérieure sur le rebord de la caisse inférieure.

Dans la mesure où la caisse de l'invention est tout particulièrement utilisable en tant que bac "à mottes", c'est-à-dire en tant que bac permettant à de jeunes pousses de se developper, il pourra être préférable de prévoir de larges ouvertures en particulier en partie supérieure des grands côtés de la caisse.

Encore faut-il que ces ouvertures ne nuisent pas au principe gerbable/emboîtable de la caisse.

Aussi sera-t-il de préférence prévu, conformément à l'invention, que les parois dépourvues des encoches et nervures précitées soient ouvertes à partir et au-dessus de leur rebord périmétrique, pour ne présenter là que des amorces de parois formant cornières avec les parois qui leur sont adjacentes aux angles de la caisse, ces amorces de parois s'interrompant sensiblement au droit des piliers.

De cette façon, tant les conditions de compatibilité que les conditions favorables au développement des pousses, seront assurées.

Par souci de clarté, l'invention va maintenant être décrite plus en détail en faisant pour cela référence aux dessins annexés donnés uniquement à titre d'exemple non limitatif et dans lesquels :
- la figure 1 est une vue en perspective de trois-quarts avant d'un casier conforme à l'invention,
- la figure 2 est une vue du même casier, en perspective de trois-quarts arrière,
- la figure 3 montre deux caisses conformes à l'invention inversement orientées en position d'emboitement,
- la figure 4 montre les deux mêmes caisses de la figure 3 identiquement orientées en position d'empilement.
- la figure 5 est une vue également en perspective du casier des figures 1 et 2 interposé en position d'empilement entre deux bacs gerbables de l'art antérieur, et
- la figure 6 est une vue faite dans le sens de la flèche VI de la figure 5.

On fera tout d'abord référence aux figures 1 et 2.

Selon le mode de réalisation illustré, la caisse est de forme générale parallélépipédique à section rectangulaire et comporte un fond 1 duquel se dressent verticalement deux parois latérales opposées de grande longueur 3, 5 et deux parois latérales également opposées mais de petite longueur 7 et 9. Sur la face extérieure de chaque paroi latérale, et en partie basse de la caisse, sont formés deux piliers saillants, respectivement 11a, 11b pour la grande paroi 3 et 11c, 11d pour la grande paroi opposée 5.

Sur ces grandes parois, l'un des piliers (11b ou 11c) est formé à l'écart de l'angle correspondant de la caisse, tandis que son homologue sur la même paroi (11a ou 11d) est situé à proximité immédiate de l'angle opposé.

Pour des raisons qui seront exposées ultérieurement, aux piliers 11b, 11c écartés des angles, correspondent des logements ou cavités, sensiblement de même largeur, 13b, 13c. Ces cavités verticales sont formées, avec un décalage correspondant à l'épaisseur des piliers, ceci à proximité immédiate des mêmes angles de la caisse, et en partie supérieure de cette dernière, dans la face intérieure des parois correspondantes 3 et 5.

Sur les petites parois maintenant, on rencontre, sur l'une (paroi 7), deux piliers 11e, 11f écartés des angles, tandis que sur la petite paroi opposée 9, on rencontre, toujours en partie inférieure extérieure de la caisse, deux autres piliers 11h, 11g dressés à proximité immédiate des angles.

A ces différents piliers correspondent des cavités respectivement 13e et 13f (paroi 7) et 13g, 13h (paroi 9). Comme les précédentes, ces cavités sont décalées par rapport aux piliers respectivement à proximité et plus à l'écart des angles correspondants de la caisse.

Comme on pourra le constater, l'ensemble des piliers et des cavités qui leur correspondent seront avantageusement disposés symétriquement par rapport au plan vertical médian 15 passant par les milieux des petits côtés 7 et 9.

Sur la figure 3, on a illustré deux caisses identiques en position superposée d'emboîtement. Dans cette position les caisses sont retournées de 180° l'une par rapport à l'autre autour de leur axe vertical commun 17, les piliers affectés de l'indice prime pour la caisse supérieure venant ainsi se loger dans les cavités correspondantes de la caisse inférieure, permettant ainsi la formation d'une pile de casiers superposés avec emboîtement des caisses à environ 50 % les unes dans les autres.

On remarquera que dans cette position, le bas des piliers vient en appui sur un rebord périmétrique sensiblement horizontal 19 continu que présente chaque caisse à environ mi-hauteur (h/2).

La figure 3 permet de mieux saisir la possible absence de cavité sur certaines parties des grandes parois 3 et 5.

En effet, il peut être intéressant, compte-tenu de l'application de la caisse de l'invention, d'ouvrir largement en partie supérieure ces mêmes parois jusqu'au rebord 19.

Comme on peut le voir sur les figures, les parois 3 et 5 ne présentent alors au-dessus de leur rebord 19 que des amorces de parois, respectivement 3a, 3b (figure 1) et 5a, 5b (figure 2) de manière à constituer des cornières avec les parois 7 et 9 qui leur sont adjacentes aux angles considérés de la caisse.

Pour autoriser l'emboîtement prévu des caisses, ces amorces de parois s'interrompent sensiblement au droit des piliers, laissant ainsi un vide en correspondance des piliers 11a et 11d, vide occupé par les piliers respectivement 11′b et 11′c de la caisse supérieure (figure 3).

Si, comme illustré sur la figure 4, on retourne maintenant la caisse de 180° autour de son axe vertical pour orienter identiquement deux mêmes caisses superposées, on va ainsi placer les caisses en position d'empilement, les piliers toujours affectés de l'indice prime pour la caisse supérieure venant alors en superposition avec ceux de la caisse inférieure pour former une pile, par appui sur le bord supérieur 22, 24 (en l'espèce en forme de double "U") des parois de hauteur h de la caisse inférieure.

Pour bloquer dans cette position les caisses empilées (voir figure 4), les parois transversales 7 et 9 pourront avantageusement être pourvues en partie centrale d'une longue languette de matière formant une zone en saillie 21, 23 assurant le maintien longitudinal de caisses empilées par coopération de l'une de ces butées saillantes avec la partie basse centrale respectivement 7a, 9a des parois de petits côtés d'une caisse supérieure. En pratique, ces parties basses 7a, 9a de parois seront situées extérieurement sous le rebord 19 et limitées latéralement d'un côté par les piliers verticaux 11e, 11f et, de l'autre, par deux nervures verticales étroites 25 et 27 (paroi 9, figure 1) s'étendant entre les piliers 11g, 11h.

Pour jouer le rôle d'élément de butée tant longitudinale que transversale, l'écartement e entre les nervures 25, 27 d'une part et les piliers verticaux 11e, 11f d'autre part, sera sensiblement égal ou légèrement supérieur à la longueur l des zones saillantes de butée complémentaire 21, 23.

Pour que les nervures 25, 27 ne nuisent pas à l'emboîtement des caisses orientées comme sur la figure 3, des encoches verticales 29, 31 seront avantageusement ménagées dans la partie supérieure intérieure de la paroi opposée 7, de telle manière que ces encoches puissent recevoir les nervures de blocage en position inversement orientées des caisses superposées.

Sous la bordure formée par les languettes de butée 21, 23, il pourra en outre être prévu des ajours 31′, 33, par exemple au nombre de trois sur chaque côté, séparés par des colonnes de renforcement 35, de manière à constituer ainsi des zones favorables à la préhension des caisses, sans affaiblir pour autant les qualités mécaniques de ces dernières.

Si l'on se reporte maintenant aux figures 5 et 6, on peut constater que la caisse gerbable-emboîtable 10 illustrée est tout à fait compatible avec les bacs à mottes existants entre deux desquels la caisse 10 est ici interposée.

On peut ainsi constater que ces piliers 11e, 11f viennent bloquer latéralement la caisse, en coopérant avec l'excroissance longitudinale 21a du bac classique inférieur 20, tandis qu'en partie supérieure, la même zone saillante 21 de la caisse 10 vient elle-même coopérer latéralement en blocage avec le retour des larges piliers d'angles 32 et 34 du bac supérieur 30 (lequel est bien entendu identique au bac inférieur 20).

Quant au blocage longitudinal, il est comme précédemment assuré par engagement de la partie centrale inférieure des parois de petits côtés des caisses supérieures derrière les languettes de butée 21 ou 21a d'une caisse inférieure.

Sur la figure 5, on peut constater qu'à l'opposé les effets produits sont les mêmes, les nervures 25, 27 jouant le rôle des piliers 11e, 11f.

On notera encore qu'éventuellement la caisse de l'invention pourrait ne comporter de piliers verticaux en "I" que sur ses côtés pourvus des nervures 25, 27 et encoches complémentaires de blocage, et être ainsi dépourvue de piliers de grands côtés (11a, 11b, 11c, 11d).

## Revendications

1. Caisse de manutention de forme générale parallélépipédique à section sensiblement rectangulaire, comprenant des parois latérales dont certaines au moins sont pourvues extérieurement de piliers sensiblement verticaux (11a, 11b,... 11h) faisant saillie à ces parois en partie inférieure de la caisse, lesdites parois présentant un bord supérieur (22, 24) susceptible de recevoir lesdits piliers en appui dans une orientation relative identique de deux telles caisses identiques superposées et de loger ces mêmes piliers dans des logements (13b,... , 13h) ouverts dans lesdites parois latérales, en partie supérieure de la caisse, dans une orientation relative inversée de deux telles caisses superposées l'une sur l'autre, assurant ainsi l'empilement en appui les unes sur les autres de ces caisses identiquement orientées et l'emboitement à environ 50 % des caisses les unes dans les autres pour des positions successives inversement orientées des caisses empilées, caractérisée en ce que sur au moins deux dites parois latérales opposées (7, 9) de la caisse pourvues de dits piliers (11e, 11f, 11g, 11h) et de dits logements (13e, 13f, 13g, 13h), celle-ci présente en outre:
- formées en partie inférieure et sur la face extérieure de l'une (9) de ces parois où les piliers (11g, 11h) sont disposés à proximité immédiate des angles de la caisse, des nervures verticales (25, 27) de blocage transversal,
- et, formées en partie supérieure et dans la face intérieure de l'autre (7) desdites parois, des encoches verticales (29, 31) propres à recevoir lesdites nervures (25, 27) en positions relatives inversement orientées desdites caisses superposées.

2. Caisse selon la revendication 1, caractérisée en ce que les nervures (25, 27) et les encoches (29, 31) sont disposées à côté respectivement desdits piliers (11g, 11h) et desdits logements (13e, 13f) correspondants dont sont pourvues lesdites deux parois opposées au moins (7, 9) de la caisse.

3. Caisse selon la revendication 1 ou la revendication 2 caractérisée en ce que les nervures (25, 27) et les encoches (29, 31) sont disposées symétriquement par rapport au plan médian (15) passant par les milieux des parois latérales de petits côtés (7, 9) de la caisse, lesdits piliers et leurs logements qui sont prévus sur ces mêmes petits côtés étant disposés suivant la même symétrie.

4. Caisse selon l'une quelconque des revendications 1 à 3 caractérisée en ce que le bord supérieur (22, 24) des parois latérales pourvues desdites encoches et nervures présente, sur sa longueur et en partie centrale, une zone en saillie (21, 23) pour le blocage relatif transversal de deux caisses gerbables à piliers, empilées l'une sur l'autre.

5. Caisse selon la revendication 4 caractérisée en ce que la longueur (l) de ladite zone en saillie (21, 23) est sensiblement égale ou légèrement inférieure à l'écartement (e) entre lesdites nervures (25, 27) ou entre lesdites encoches (29, 31).

6. Caisse selon l'une quelconque des revendications précédentes caractérisée en ce qu'à environ 50 % de sa hauteur, la caisse présente un rebord périmétrique (19) sensiblement horizontal, propre à recevoir en appui sur lui une caisse supérieure inversement orientée, en position d'emboîtement.

7. Caisse selon l'une quelconque des revendications précédentes caractérisée en ce que dans chaque angle de la caisse sont juxtaposés un pilier sur la face extérieure d'une paroi et un logement sur la face intérieure de la paroi adjacente.

8. Caisse selon la revendication 6 ou la revendication 7 caractérisée en ce que les parois latérales (3, 5) dépourvues desdites encoches et desdites nervures sont ouvertes à partir et au-dessus du rebord périmétrique (19) pour ne présenter là que des amorces de parois (3a, 3b, 5a, 5b) formant cornières avec les parois qui leur sont adjacentes, ces amorces de parois s'interrompant sensiblement au droit des piliers (11a, 11b, 11c, 11d).

9. Caisse selon l'une quelconque des revendications précédentes caractérisée en ce que des piliers sont prévus uniquement sur les parois latérales (7, 9) équipées desdites nervures (25, 27) et desdites encoches (29, 31).

## Claims

1. Handling container of generally parallelepipedal shape having a substantially rectangular cross-section, comprising lateral walls, at least some of which are provided externally with substantially vertical columns (11a, 11b, ... 11h) projecting from those walls at the lower portion of the container, the said walls having an upper edge (22, 24) capable of receiving the said columns, so that they are supported, in an identical relative orientation of two such identical containers arranged one on top of the other and of accommodating those same columns in open housings (13b, ..., 13h) in the said lateral walls, in the upper portion of the container, in an inverse relative orientation of two such containers arranged one on top of the other, thus ensuring the stacking of those identically orientated containers so that they are supported one on top of the other and ensuring the nesting of the containers, over approximately 50% of their height, one inside the other for successive inversely orientated positions of the stacked containers, characterised in that, on at least two said opposing lateral walls (7, 9) of the container which are provided with said columns (11e, 11f, 11g, 11h) and with said housings (13e, 13f, 13g, 13h), the container also has:
- formed at the lower portion and on the external face of one (9) of those walls where the columns (11g, 11h) are arranged in the immediate vicinity of the corners of the container, vertical ribs (25, 27) for transverse blocking; and
- formed at the upper portion and in the internal face of the other (7) of the said walls, vertical recesses (29, 31) capable of receiving the said ribs (25, 27) in inversely orientated relative positions of the said containers arranged on top of one another.

2. Container according to Claim 1, characterised in that the ribs (25, 27) and the recesses (29, 31) are arranged next to the corresponding columns (11g, 11h) and housings (13e, 13f), respectively, with which the said, at least two, opposing walls (7, 9) of the container are provided.

3. Container according to Claim 1 or Claim 2, characterised in that the ribs (25, 27) and the recesses (29, 31) are arranged symmetrically in relation to the median plane (15) passing through the middle of the shorter lateral walls (7, 9) of the container, the said columns and their housings which are provided on those same shorter sides being arranged in accordance with the same symmetry.

4. Container according to any one of Claims 1 to 3, characterised in that the upper edge (22, 24) of the lateral walls provided with the said recesses and ribs has, along its length and in the central portion, a projecting area (21, 23) for the relative transverse blocking of two stackable containers having columns, which containers are stacked one on top of the other.

5. Container according to Claim 4, characterised in that the length (l) of the said projecting area (21, 23) is substantially the same or slightly smaller than the distance (e) between the said ribs (25, 27) or between the said recesses (29, 31).

6. Container according to any one of the preceding claims, characterised in that, at approximately 50% of its height, the container has a substantially horizontal peripheral flange (19) capable of receiving in a nesting position, so that it is supported thereon, an upper inversely orientated container.

7. Container according to any one of the preceding claims, characterised in that there are juxtaposed in each corner of the container a column on the external face of one wall and a housing on the internal face of the adjacent wall.

8. Container according to Claim 6 or Claim 7, characterised in that the lateral walls (3, 5) that do not have the said recesses and the said ribs are open from and above the peripheral flange (19) so that they have there only initial wall portions (3a, 3b, 5a, 5b) forming angled members with the walls which are adjacent to them, those initial wall portions being interrupted substantially at right angles to the columns (11a, 11b, 11c, 11d).

9. Container according to any one of the preceding claims, characterised in that columns are provided solely on the lateral walls (7, 9) equipped with the said ribs (25, 27) and the said recesses (29, 31).

## Patentansprüche

1. Transportkasten von allgemeiner parallelepipedischer Form mit im wesentlichen rechteckigem Querschnitt, der Seitenwände aufweist, von denen wenigstens einige außen mit im wesentlichen vertikalen Stützen (11a, 11b,...11h) versehen sind, die an diesen Wänden im unteren Teil des Kastens hervorspringen, wobei die Wände einen oberen Rand (22, 24) aufweisen, der geeignet ist, die Stützen unter Abstützung in einer Ausrichtung aufzunehmen, die zwei dieser identischen übereinander gelagerten Kästen relativ identisch ist und der geeignet ist, diese selben Stützen in Aufnahmen (13b,...13h) unterzubringen, die in den Seitenwänden am oberen Teil des Kastens in einer Richtung offen sind, die zu den beiden übereinander angeordneten Kästen relativ umgekehrt ist, wobei so das Aufeinanderschichten dieser identisch ausgerichteten Kästen unter Abstützung übereinander und die Schachtelung von ungefähr 50 % der Kästen ineinander für aufeinanderfolgende, umgekehrt ausgerichtete Positionen der aufeinander geschichteten Kästen sichergestellt wird, dadurch gekennzeichnet, daß auf mindestens zwei gegenüberliegenden Seitenwänden (7, 9) des Kastens, die mit den genannten Stützen (11e, 11f, 11g, 11h) und den genannten Aufnahmen (13e, 13f, 13g, 13h) versehen sind, dieser außerdem aufweist:
- im unteren Teil und auf der Außenfläche einer dieser Wände (9), wo die Stützen (11g, 11h) in unmittelbarer Nähe der Winkel des Kastens angeordnet sind, gebildete vertikale Querblockierungsrippen (25, 27),
- und im oberen Teil und in der Innenseite der anderen dieser Wände (7) gebildete vertikale Kerben (29, 31), die geeignet sind, diese Rippen (25, 27) in Positionen aufzunehmen, die relativ zu den übereinanderangeordneten Behältern umgekehrt ausgerichtet sind.

2. Kasten nach Anspruch 1, dadurch gekennzeichnet, daß die Rippen (25, 27) und die Kerben (29, 31) jeweils neben den Stützen (11g, 11h) und den entsprechenden Stellen (13e, 13f) angeordnet sind, mit denen mindestens die zwei gegenüberliegenden Wände (7, 9) des Kastens versehen sind.

3. Kasten nach Anspruch 1 oder nach Anspruch 2, dadurch gekennzeichnet, daß die Rippen (25, 27) und die Kerben (29, 31) symmetrisch bezüglich einer mittleren Ebene (15) angeordnet sind, die durch die Mitten der Seitenwände der kleinen Seiten (7, 9) des Kastens läuft, wobei die Stützen und ihre Aufnahmen, die auf diesen selben kleinen Seiten vorgesehen sind, nach derselben Symmetrie angeordnet sind.

4. Kasten nach einem der Ansprüche 1 bis 3, dadurch gekennzeichnet, daß der obere Rand (22, 24) der Seitenwände, die mit Kerben und Rippen versehen sind, auf seiner Länge und im zentralen Teil eine vorspringende Zone (21, 23) für die relative Querblockierung der zwei Behälter aufweist, die zu Säulen stapelbar sind, wenn die Kästen aufeinandergeschichtet werden.

5. Kasten nach Anspruch 4, dadurch gekennzeichnet, daß die Länge (l) der vorspringenden Zone (21, 23) im wesentlichen gleich oder leicht kleiner als der Abstand (e) zwischen den Rippen (25, 27) oder zwischen den Kerben (29, 31) ist.

6. Kasten nach einem der vorhergehenden Ansprüche, dadurch gekennzeichnet, daß der Kasten auf ungefähr 50 % seiner Höhe einen im wesentlichen horizontalen Umfangsrand (19) aufweist, der geeignet ist, unter Abstützung auf ihm einen oberen umgekehrt ausgerichteten Kasten in Schachtelposition aufzunehmen.

7. Kasten nach einem der vorhergehenden Ansprüche, dadurch gekennzeichnet, daß in jedem Kastenwinkel eine Stütze auf der Außenseite einer Wand und eine Aufnahme auf der Innenseite der angrenzenden Wand nebeneinander angeordnet sind.

8. Kasten nach Anspruch 6 oder nach Anspruch 7, dadurch gekennzeichnet, daß die Seitenwände (3, 5), die keine Kerben und Rippen haben, ausgehend vom Umfangsrand (19) und über diesem offen sind, um nur dort Wandansätze (3a, 3b, 5a, 5b) aufzuweisen, die Winkelprofile mit den Wänden bilden, die an sie angrenzen, wobei die Wandansätze im wesentlichen in der Nähe der Stützen (11a, 11b, 11c, 11d) aufhören.

9. Kasten nach einem der vorgehenden Ansprüche, dadurch gekennzeichnet, daß Stützen nur an den Seitenwänden (7, 9) vorgesehen sind, die mit Rippen (25, 27) und Kerben (29, 31) versehen sind.
